# EUROPÄISCHE PATENTSCHRIFT

(11) **EP 1 121 563 B1**
(45) Veröffentlichungstag und Bekanntmachung des Hinweises auf die Patenterteilung: **14.05.2003**
(21) Anmeldenummer: 99970457.0
(22) Anmeldetag: 12.10.1999
(51) Int. Cl.: F24F 3/16, F21V 33/00

(54) **RAUMLEUCHTE MIT RAUMLUFTFILTRIERUNG**
INDOOR LAMP HAVING AN INTEGRATED AIR FILTER SYSTEM
LAMPE D'INTERIEUR POURVUE D'UN SYSTEME DE FILTRATION D'AIR AMBIANT

(30) Priorität: 14.10.1998 EP 98811024
(43) Veröffentlichungstag der Anmeldung: 08.08.2001
(73) Patentinhaber: Mändli, Erwin, 8463 Benken (CH)
(72) Erfinder: Mändli, Erwin, 8463 Benken (CH)
(74) Vertreter: Patentanwälte Breiter + Wiedmer AG
(86) Internationale Anmeldenummer: CH9900481
(87) Internationale Veröffentlichungsnummer: WO00022351

(56) Entgegenhaltungen:
- EP-A- 0 348 011
- WO-A-95/14884
- DE-A- 2 428 568
- DE-C- 4 405 739
- NL-A- 8 800 812
- US-A- 3 701 895

## Beschreibung

Die Erfindung betrifft eine Raumleuchte mit integrierter Raumluftfiltriervorrichtung nach dem Oberbegriff von Patentanspruch 1.

Die US,A 2790510 beschreibt, ausgehend von einem Stand der Technik mit separat in einem Raum angeordneten Luftfiltern und Beleuchtungskörpern, eine Lampe mit integriertem Luftfilter. Dabei wird eine Filtereinheit, welche auch einen elektrischen Motor, einen mit diesem angetriebenen Ventilator und Einzelleuchten umfasst, auf einen Lampensockel aufgeschraubt. Der Eintritt von belasteter Luft erfolgt grossflächig durch einen obenliegenden Filter, die Luft tritt unten gereinigt in den Raum aus.

Nach dem vorerwähnten Grundprinzip wird gemäss der NL,A 8800812 eine Filtriereinheit in eine hängende Raumleuchte eingebaut. Unterhalb der Filtriereinheit, innerhalb des auswechselbaren Lampenschirms, ist eine Einzelleuchte mit einem inneren Lampenschirm aufgehängt, welcher Luftdurchtrittsöffnungen aufweist. Die belastete Luft wird so mit Hilfe eines Ventilators über den ganzen Querschnitt des äusseren Lampenschirms angesaugt, tritt über einen Vorfilter in die Filtriereinheit und verlässt diese über einen Aktivkohlefilter nach oben, wo sie ausgeblasen wird.

Die DE,U 9104400 offenbart die Reinigung von belasteter Raumluft in Kombination mit einer Leuchtstoffröhre mit luftdichtem Lampenschirm. Die belastete Raumluft wird stimseitig über einen vollflächig angeordneten Staub- und/oder Fettfilter angesaugt, und tritt am andem Ende gressflächig über einen Aktivkohlefilter aus.

Gemäss der DE,C1 4405739, Schako Metallwarenfabrik Ferdinand Schad KG, wird die Abluft in einem horizontalen Einlasskanal 17 angesaugt. Dieser Einlasskanal 17 weist gegen unten eine weist gegen unten eine Prallplatte 10 auf, welche von einer Perforation 12 (Fig. 1) durchsetzt ist. Die Abluft wird also auch von unten angesaugt. Die Fortluft wird jedoch nicht gegen oben abgeleitet, sondern durch einen ebenfalls unten horizontal auslaufenden Auslassstutzen 24.

Die WO,A 95/14884, Smith Industries Public Limited Company, beschreibt eine Kombination Raumleuchte - Raumluftfiltrierung, wie sie grundsätzlich zahlreich vorveröffentlicht ist. Sie besteht aus einer Lampeneinheit und einer Filtriereinheit. Gemäss Fig. 2 sind zwei im wesentlichen halbkreisförmig ausgebildete Luftansaugöfnungen 56 vorgesehen. Gemäss Fig. 4 erfolgt die Luftzufuhr bei 56' seitlich. Da es sich jedoch um in der Decke versenkte Lampen handelt, strömt die eingesaugte Luft entlang der Decke.

Obwohl Raumleuchten mit integrierter Raumluftfiltrierung seit mehr als vierzig Jahren bekannt sind, werden noch heute Raumlüftungen zwecks Luftreinigung bzw. Luftaustausch, besonders in Gastronomiebetrieben, weitgehend separat mit Ventilatoren oder mit meist unter der Decke installierten Abluftkanälen direkt ins Freie bewerkstelligt. Im privaten Bereich wird durch das Öffnen von Fenstern Abhilfe geschaffen. Beide Massnahmen sind aus Ökologischer Sicht wenig sinnvoll. Ausserdem können unerwünschte Durchzugserscheinungen auftreten und somit die Gesundheit beeinträchtigen.

Der Erfindung liegt die Aufgabe zugrunde, eine Raumleuchte mit integrierter Raumluftfiltriervorrichtung der eingangs beschriebenen Art zu schaffen, welche effizienter und räumlich gezielter eingesetzt werden kann.

Die Aufgabe wird erfindungsgemäss nach dem Kennzeichen von Patentanspruch 1 gelöst. Spezielle und weiterbildende Ausführungsformen sind Gegenstand von abhängigen Patentansprüchen.

Die vorliegende Erfindung vereint die Eigenschaften einer an sich bekannten sogenannten Raumlunge und eines Lichtspenders in optimaler Weise. Die Verbindung von Raumbeleuchtung und Raumluftfiltrierung ermöglicht, die entstehenden Raumluftbelastungen, wie Tabakrauch, Speisegerüche, andere schlechte Gerüche und Dämpfe dort aufzunehmen, wo sie am meisten entstehen, nämlich direkt über den Tischen eines Lokals, sei es nun am Stammtisch, an der Bartheke oder zu Hause am Esstisch.

Leicht auswechselbare Fett- und Aktivkohlefilter neutralisieren fettige Dämpfe und Nikotin grösstenteils. Die filtrierte Luft wird wieder in den Raum zurückgeführt. Passivrauchen wird dadurch stark reduziert. Textilien, Vorhänge im speziellen, sowie Einrichtungsgegenstände allgemein sind vermindert Raumbelastungen ausgesetzt

Der Gestaltung der Leuchte, im wesentlichen derjenigen eines einfachen oder dekorativen Lampenschirms, sind bezüglich des Designs, der eingesetzten Materialien und deren Farben keine Grenzen gesetzt. Bei stets gleichbleibendem Grund- bzw. Tragelement lassen sich beliebige, auch eigens dafür entwickelte Schirmmodelle frei nach Wahl und leicht austauschbar aufsetzen.

Der Zentralkanal durch die Raumleuchte wird im wesentlichen durch ein Ventilatorgehäuse mit einem stromab befestigten unteren Teil des Tragelementes einerseits sowie einem stromauf am Ventilatorgehäuse befestigten Einströmungsgehäuse gebildet, wobei die beiden dieses Gehäuse bildenden Einströmungsplatten den untersten Teil des axialsymmetrischen Zentralkanals bilden. Beide Einströmungsplatten haben weiter je einen rechtwinklig zur Längsachse des Zentralkanals peripher umlaufenden horizontalen Aussenflansch, welche in geringem Abstand von vorzugsweise 0,1 - 5 mm, insbesondere 0,5 - 2 mm, miteinander verschraubt sind. Die beiden Einströmungsplatten bilden einen mit dem Zentralkanal kommunizierenden Zwischenraum, welcher mit Blick auf seine Funktion Ansaugschlitz genannt wird. Dieser Schlitz erstreckt sich in der Regel horizontal bis in den Bereich des Zentralkanals, kann aber innenseitig des horizontalen peripheren Zwischenraums auch kegelstumpfförmig ansteigend ausgebildet sein. Zweckmässig ist der Ansaugschlitz wenigstens im Einmündungsbereich in den Zentralkanal erweitert ausgebitdet.

Die erfindungsgemäss zwischen den beiden Einströmungsplatten angeordnete Einsatzplatte mit durchgehenden radialen Strömungskanälen verbessert die Reinigungswirkung der Raumleuchte und dient als Distanzhalter.

Die Effizienz der Raumleuchte kann bezüglich der Raumluftfiltrierung weiter gesteigert werden, indem ein speziell ausgebildeter Ventilator mit grösserer Saugkraft eingebaut wird. Dazu ist insbesondere ein elektromotorbetriebener Rohrventilator mit Laufrad geeignet. Ein in an sich bekannter Bauweise ausgebildetes Laufrad hat stehende Lamellen und eine zentrale Durchflussöffnung.

Eine weitere vorzugsweise Ausführungsform der Erfindung lässt die Raumluft nicht oben, sondern bei verschlossener oberer Stimseite des Zentralkanals seitlich durch geeignete Öffnungen austreten.

Die Vorteile der vorliegenden Erfindung können wie folgt zusammengefasst werden:
- Durch die Ausbildung eines peripher umlaufenden, horizontalen Eintrittsschlitzes für belastete Luft kann die Luftverbesserung gezielt durch Absaugen einer Luftschicht bewirkt werden. Zusammen mit den bevorzugten seitlichen Luftaustrittsöffnungen entsteht beispielsweise oberhalb eines Tisches eine die Luftqualität erhöhende Zirkulationsbewegung.
- Durch das horizontale Ansaugen der verbrauchten Raumluft entsteht im Bereich der Raumleuchte ein horizontaler Luftvorhang mit entsprechender Stauwirkung. Die horizontal ausgeblasene, gereinigte Luft wird besser im Raum verteilt.
- Durch den Einbau eines Rohrventilators mit Laufrad anstelle eines konventionellen Ventilators wird die Saugleistung vervielfacht und dadurch die Luftverbesserung weiter erhöht.

Die Erfindung wird mit in der Zeichnung dargestellten Ausführungsbeispielen, welche auch Gegenstand von abhängigen Patentansprüchen sind, näher erläutert. Es zeigen schematisch:
- Fig. 1 einen Axialschnitt durch eine Raumleuchte mit mehreren Einzelleuchten,
- Fig. 2 einen Querschnitt I-I gemäss Fig. 1,
- Fig. 3 einen Querschnitt II-II gemäss Fig. 1,
- Fig. 4 einen Axialschnitt durch eine Raumleuchte mit einer Einzelleuchte.
- Fig. 5 einen Radialschnitt durch eine Einsatzplatte in einem Ansaugschlitz, und
- Fig. 6 einen Axialschnitt im Bereich von einstellbaren Absaugöffnungen.

Eine in Fig. 1 dargestellte elektrische Raumleuchte 10 mit integrierter Raumluftfiltrierung ist im wesentlichen dreiteilig ausgebildet, sie besteht aus einem Tragelement 12, einem Luftansaugsystem 14 und einem Einströmungsgehäuse 16.

Ein im wesentlichen als kreiszylinderförmiges Gehäuse 18 des Tragelementes 12 mit einem einschraubbaren Deckel 20, welcher eine coaxiale Hülse 22 für die Aufnahme eines elektrischen Versorgungskabels 24 aufweist, übernimmt die Tragfunktion für die ganze Raumleuchte 10, einen leicht auswechselbaren Lampenschirm 26 eingeschlossen.

Das Gehäuse 18 und der Deckel 20 bilden eine Kammer 28, welche nach unten mit einem Einsatz 30 verschlossen ist. In dieser Kammer 28 sind einerseits die nicht dargestellten elektrischen Anschlüsse, Verteiler und Klemmen für Einzelleuchten 32 einerseits und das Luftansaugsystem 14 andererseits untergebracht. Weiter ist in dieser Kammer 28 ein stufenloser Regler 34 mit einem Ein/Aus-Schalter, welcher von aussen mittels eines Drehknopfes 36 bedienbar ist, sowie ein Kondensator 38 angeordnet.

An die geschlossene Kammer 28 anschliessend ist ein peripherer Versorgungskanal 40 für die Beleuchtungs- und Ventilatorkabel angeschlossen.

Schliesslich umfasst das Tragelement 12 eine über das Gehäuse 18 gestülpte Haube 42, welche im unteren Bereich über wenigstens einen Teil des Umfangs Austrittsöffnungen 44 aufweist, im vorliegenden Fall als Längsschlitze ausgebildet. Das Gehäuse 18 ist in diesem Bereich mindestens teilweise offen, Details werden in Fig. 3 angegeben. Der Einsatz 30 ist im Bereich der Austrittsöffnungen 44 für das gereinigte Gas aerodynamisch ausgebildet, im vorliegenden Fall konusförmig.

Die zylindrische Haube 42 ist von oben aufgeschoben und liegt mit einem oberen, umlaufend rechtwinkligen Flansch 46 rundum auf dem Deckel 20 auf, zweckmässig dichtend. Durch Anheben der Haube 42 mit einem einfachen Handgriff wird ein auf einem umlaufenden Innensteg 48 des Gehäuses 18 aufliegender Aktivkohlefilter 47 zugänglich, was dessen einfache Auswechslung gewährleistet.

Unterhalb der aufgesetzten, d.h. in normaler Lage befindlicher Haube 42, ist am zylindrischen Gehäuse 18 des Tragelementes 12 ein ringförmiger, nach oben abgewinkelter Aussensteg 49 angeordnet, welcher als Auflage für den auswechselbaren Lampenschirm 26 dient. Eigens dazu konzipierte Lampenschirme 26 lassen sich nach dem Entfernen des Ein-/Aus-Drehknopfes 36 problemlos über das ganze zylindrische Gehäuse 18 des Tragelementes 12 oder über die Haube 42 schieben und reinigen oder allenfalls auswechseln. Am unteren Ende des Tragelementes 12 ist das eigentliche Luftansaugesystem 14 in an sich bekannter Weise lösbar oder unlösbar befestigt, selbstverständlich luftdicht. Dieses Luftansaugesystem 14 besteht im wesentlichen aus einem Rohrventilator 50 mit einem Laufrad 52, welches in das strömungsoptimierende Gehäuse eingebaut ist. Der Rohrventilator 50 ist ein wesentlicher Bestandteil eines Zentralkanals 54 mit der Längsachse L-L, welcher auch den unteren Teil des Tragelementes 12 sowie das nachstehend beschriebene Einströmungsgehäuse 16 umfasst. Im Zentralkanal 54 ist auch ein strömungstechnisch optimierendes Trennblech 56 anordnet.

Die Inbetriebnahme und Steuerung des Rohrventilators 50 erfolgt durch den stufenlosen Regler 34 mit dem dazugehörenden Kondensator 38 in der geschlossenen Kammer 28.

Eine unterhalb des Rohrventilators 50 dichtend befestigte obere Einströmungsplatte 58 ist zwecks optimaler Luftansaugung bzw. Luftströmung telleroder kegelstumpfförmig ausgebildet (Fig. 3,4). Ein peripher umlaufender, horizontaler Aussenflansch 59 der Einströmungsplatte 58 dient zugleich als Auflage für den Lampenschirm 26. Eine untere Einströmungsplatte 60 mit einem Aussenflansch 61 ist entsprechend ausgebildet und mit der oberen Einströmungsplatte 58 mittels Schrauben 78 so verbunden, dass im peripher umlaufenden, flanschförmig ausgebildeten Bereich 59,61 ein horizontaler doppelwandiger Schlitz mit einem Zwischenraum 62 von etwa 1 mm entsteht, welcher mit dem Zentralkanal 54 kommuniziert. Durch diesen geringen Zwischenraum 62 entsteht eine verstärkte Saugwirkung, welche weiter vergrössert werden kann, indem hier nicht sichtbare Verengungen mit saugverstärkender Wirkung angelegt werden (Fig. 5). Aus den Ausführungen geht weiter hervor, dass die am Gehäuse des Rohrventilators 50 fest montierte obere Einströmungsplatte 58 auch als Träger für die untere Einströmungsplatte 60 dient.

Wie in Fig. 1 ersichtlich, sind in Vertiefungen 64 des unteren Einströmungsgehäuses 60 Leuchtkörperfassungen 66 mit eingeschraubten Einzelleuchten 32 installiert, beispielsweise Glühbirnen, fluoreszierende Röhren oder Niedervolt-Leuchter.

Die Öffnung für den Zentralkanal 54 mit umlaufendem, rechtwinklig nach unten abkragendem Rand 68 der unteren Einströmungsplatte 60 ist mit einem aufschraubbaren Aufsatzdeckel 70 verschlossen. Die flache, tellerförmige Variante gemäss Fig. 1 wird bevorzugt für mehrflammige Leuchten, also mit mehreren Einzelleuchten 32, verwendet. Dabei sind die Leuchtkörperfassungen 66 in kreiskegelstumpfförmigen Vertiefungen 64 der unteren Einströmungsplatte 60, je nach Anzahl, rundum angeordnet und installiert, vorzugsweise regelmässig.

Bezüglich der Längsachse L-L dient der von unten aufschraubbare runde und flache Aufsatzdeckel 70 nach dem Entfernen dem Zugriff für die Auswechslung bzw. Reinigung eines eingelegten Fettfilters 72. Weiter kann bei starker Dampf- und/oder Rauchentwicklung durch eine Drehung des Aufsatzdeckels 22 die Anzahl von Absaugöffnungen 74 erweitert oder verkleinert werden. Der Aufsatzdeckel 70 dient auch als Verschluss für die erwähnte Zugriffsöffnung.

Die in den Zwischenraum 19 und einen nach innen anschliessenden Ansaugschlitz 76, bei entsprechender Einstellung des Aufsatzdeckels 70 auch in die Absaugöffnungen 74 strömende Raumluft ist mit gewellten Pfeilen und A bezeichnet.

Es ist offensichtlich, dass die Raumleuchte 10 gemäss Fig. 1 nach einer nicht dargestellten Variante statt hängend als Ständerlampe ausgeführt werden kann. Das Tragelement 12 wird dann zum Stützelement, das Einströmungsgehäuse 16 ist oben angeordnet. Obwohl die Unterlagen im übrigen auf eine hängende Raumleuchte 10 ausgerichtet sind, wird die völlig äquivalente, stehende Raumleuchte vom Schutzumfang miterfasst. Der Lufteintritt erfolgt bei einer Ständerlampe im gleichen Höhenbereich wie bei einer hängenden Raumleuchte.

Der in Fig. 2 gezeigte Querschnitt durch den oberen Teil des Tragelementes 12 zeigt insbesondere die Anordnung des Kondensators 38, des stufenlosen Reglers 34 und dessen aussenbetätigten Drehknopfes 36. Weiter ist ersichtlich, dass bei entferntem Drehknopf 36 keine überstehenden Teil ausgebildet sind, was beim Auswechseln des Lampenschirms 26 (Fig. 1) vorteilhaft ist.

Der Querschnitt durch den unteren Teil des Tragelementes 12 gemäss Fig. 3 zeigt den Bereich mit Austrittsöffnungen 44 in der Haube 42. Links ist ein Aktivkohlefilter 47 angedeutet, welcher in der Arbeitsphase auf Innenstegen 48 aufliegt und bei angehobener oder bei abgenommener Haube 42 ein- bzw. auswechselbar ist. Die Haube 42 wird durch den peripheren Versorgungskanal 40 und Gehäuseteile 18 des Tragelementes 12 geführt.

Die Ausführungsform gemäss Fig. 4 entspricht im wesentlichen Fig. 1. Die Raumleuchte 10 umfasst lediglich eine Einzelleuchte 32 auf der Längsachse L-L. Das Einströmungsgehäuse 16 mit der oberen und unteren Einströmungsplatte 58, 60 ist abgesehen vom Bereich des peripheren Zwischenraums 62 kegelstumpfförmig ausgebildet. Der zwischen den beiden Gehäusen verlaufende Ansaugschlitz 76 weitet sich in Richtung des Zentralkanals 54 kontinuierlich, am Schluss stark auf.

Entsprechend Fig. 1 ist die zentrale Öffnung in der unteren Einströmungsplatte 60, gebildet durch den abgewinkelten Rand 68, mit einem aufschraubbaren Aufsatzdeckel 70 verschlossen. Mit diesem Aufsatzdeckel 70 können, entsprechend Fig. 1, Absaugöffnungen 74 für die verbrauchte Raumluft geöffnet, geschlossen oder bezüglich des Durchtrittsquerschnitts reguliert werden.

Fig. 5 zeigt einen Schnitt durch eine scheibenförmige Einsatzplatte 80, welche zwischen der oberen und unteren Einströmungsplatte 58, 60 gemäss Fig. 1 einsetzbar ist. Der kreisförmige Umfang 81 entspricht den äusseren Abmessungen der Einströmungsplatten 58, 60. Die Innenbegrenzung 79 entspricht wenigstens dem Zentralkanal 54 (Fig. 1). In der Ausführungsform gemäss Fig. 1 eingesetzt, endet die Einsatzplatte 80 dort, wo sich der Ansaugschlitz 76 aufweitet.

Die vier grossen Bohrungen 82 in der Einsatzplatte 80 entsprechen den gemäss Fig. 1 durch sie hindurch geführten Vertiefungen 64, die sechs kleinen Bohrungen 84 werden gemäss Fig. 1 von den Schrauben 78 durchgriffen.

Von wesentlicher Bedeutung ist die Ausbildung von Strömungskanälen 86, mit Eintrittsöffnungen 87, welche im wesentlichen sternförmig angeordnet, jedoch um die grossen Bohrungen 82 herum geführt sind. Durch diese Strömungskanäle 86 wird die Raumluft, wie durch A angedeutet, in horizontaler Richtung angesaugt und in den Zentralkanal 54 (Fig. 1) weitergeführt. Durch die Ausbildung von Strömungskanälen 86 kann die Raumluftfiltrierung der Raumleuchte noch effizienter und räumlich gezielter eingesetzt werden.

Die Strömungskanäle 86 sind in Form von Nuten, welche mit der oberen und/oder unteren Einströmungsplatte 58, 60 (Fig. 1) zusammenwirken, oder in Form von Kanälen ausgebildet, je nach dem Material und dem Herstellungsverfahren der Platte. Grundsätzlich kann die Einsatzptatte 80 aus jedem geeigneten Material hergestellt sein, beispielsweise aus einem kompakten oder geschäumten Kunststoff, aber auch einem Metall oder einem Schaummetall.

Selbstverständlich kann die Einsatzplatte 80 auch eine andere als eine Scheibenform annehmen, je nach der Geometrie des Ansaugschlitzes 76 (Fig. 1, 4). Auch kann sich die Einsatzplatte 80 in radialer Richtung nur über einen Teil erstrecken, insbesondere über den äussersten Bereich im Zwischenraum 62 (Fig 1,4).

In Fig. 6 ist der mit einem Aufsatzdeckel 70 verschlossene Zentralkanal 54 im Detail dargestellt. Auf der unteren Einströmungsplatte 60 ist eine Einsatzplatte 80 gemäss Fig. 5 angedeutet. In Richtung der Längsachse L-L bildet die untere Einströmungsplatte 60 den zylinderförmigen Rand 68. In diesem Rand 68 sind Absaugöffnungen 74 für die Raumluft A ausgebildet. Die Aussenseite des Randes 68 hat ein Innengewinde, in welches ein entsprechendes Aussengewinde des Deckels 70 eingreift.

Mit einem Pfeil 90 ist angedeutet, dass je nach der Einschraubtiefe des Aufsatzdeckels 70 mehr oder weniger Absaugungen 74 freigelegt oder verschlossen werden können. Damit ist die Absaugmenge von Raumluft A einstellbar.

## Patentansprüche

1. Raumleuchte (10) mit integrierter Raumluftfiltriervorrichtung, welche ein gehäuseartiges Tragelement (1), ein daran befestigtes Luftansaugsystem mit einem horizontal umlaufenden Ansaugschlitz (76) im unteren Bereich der Raumleuchte (10), einem diese vertikal durchgreifenden Zentralkanal (54) für von einem eingebauten Ventilator mit einem Ventilatorgehäuse (50) durchgeblasene Raumluft (A) und wenigstens einen austauschbarer Filter (47,72) umfasst,
**dadurch gekennzeichnet, dass**
die Raumluftfiltriervorrichtung
- ein im unteren Bereich angeordnetes, doppelwandiges Einströmungsgehäuse (16) mit einem Zwischenraum (62), welcher den peripheren, horizontalen Teil des zum Zentralkanal (54) führenden Ansaugschlitzes (76) bildet, wobei im Zwischenraum (62) eine Einsatzplatte (80) mit Strömungskanälen (86) angeordnet ist, und
- seiflichen Austrittsöffnungen (44) im oberen Bereich der Raumleuchte (10)
umfasst.

2. Raumleuchte (10) nach Anspruch 1, **dadurch gekennzeichnet, dass** der peripher umlaufende, horizontale Zwischenraum (62) durch in Abstand verschraubte Aussenflansche einer oberen und einer unteren Einströmungsplatte (58,60) gebildet ist, wobei die obere Einströmungsplatte (58) am Ventilatorgehäuse (50) befestigt ist.

3. Raumleuchte (10) nach Anspruch 2, **dadurch gekennzeichnet, dass** der Ansaugschlitz (76) bis in den Bereich des Zentralkanals (54) horizontal oder innenseitig des Zwischenraums (62) kegelstumpfförmig ansteigend ausgebildet ist.

4. Raumleuchte (10) nach einem der Ansprüche 1 bis 3, **dadurch gekennzeichnet, dass** sich der Querschnitt des Ansaugschlitzes (76) wenigstens im Einmündungsbereich in den Zentralkanal (54) erweitert.

5. Raumleuchte (10) nach einem der Ansprüche 1 bis 4, **dadurch gekennzeichnet, dass** ein senkrecht nach unten abkragender, die zentrale Öffnung in der unteren Einströmungsplatte (60) bildender Rand (68) im Zusammenwirken mit einem positionierbaren Aufsatzdeckel (70) einstellbare Absaugöffnungen (74) für die belastete Raumluft (A) bildet.

6. Raumleuchte (10) nach einem der Ansprüche 1 bis 5, **dadurch gekennzeichnet, dass** der Ventilator als elektromotorbetriebener Rohrventilator (50) mit Laufrad ausgebildet ist.

7. Raumleuchte (10) nach einem der Ansprüche 1 bis 6, **dadurch gekennzeichnet, dass** stromauf des Ventilators ein metallischer Fettfilter (72), stromab ein Aktivkohlefilter (47) in den Zentralkanal (54) eingebaut ist.

8. Raumleuchte (10) nach einem der Ansprüche 1 bis 7, **dadurch gekennzeichnet, dass** das Tragelement (12) mit einer Haube (42) abgedeckt ist, welche rundum auf einem Deckel (20) aufliegt und im unterhalb einer geschlossenen Kammer (28) des Tragelementes (12) liegenden Bereich annähernd rundum Austrittsöffnungen (44) für die gereinigte Raumluft aufweist.

9. Raumleuchte (10) nach einem der Ansprüche 1 bis 8, **dadurch gekennzeichnet, dass** in der geschlossenen Kammer (28) des Tragelementes (12) ein von aussen stufenlos einstellbarer Regler (34) für den Ventilator mit einem Drehknopf (36) und ein Kondensator (38) eingebaut sind.

## Claims

1. Room light (10) with integral room air filtration device which has a housing-like carrier element (1), attached to this an air intake system with a horizontal peripheral intake slot (76) in the lower part of the room light (10), a central duct (54) penetrating this vertically for room air (A) blown by an integral fan with a fan housing (50) and at least one replaceable filter (47, 72),
**characterised in that**
the room air filtration device has
- a double-walled inlet flow housing (16) arranged in the lower area with an intermediate chamber (62) which forms the peripheral horizontal part of the intake slot (76) leading to the central duct (54), where in the intermediate chamber (62) is arranged an insert plate (80) with flow ducts (86), and
- side outlet openings (44) in the upper part of the room light (10).

2. Room light (10) according to claim 1, **characterised in that** the peripheral horizontal intermediate chamber (62) is formed by the outer flanges, screwed together with a gap, of an upper and a lower inlet flow plate (58, 60), where the upper inlet flow plate (58) is attached to the fan housing (50).

3. Room light (10) according to claim 2, **characterised in that** the intake slot (76) is formed horizontal up to the area of the central duct (54), or rising in truncated cone shape on the inside of the intermediate chamber (62).

4. Room light according to any of claims 1 to 3, **characterised in that** the cross-section of the intake slot (76) expands, at least in the area opening into the central duct (54).

5. Room light (10) according to any of claims 1 to 4, **characterised in that** an edge (68) projecting vertically downwards and forming the central opening in the lower inlet flow plate (60), in co-operation with a positionable lid (70), forms adjustable intake openings (74) for the polluted room air (A).

6. Room light according to any of claims 1 to 5, **characterised in that** the fan is formed as an electric motor driven pipe fan (50) with impeller.

7. Room light (10) according to any of claims 1 to 6, **characterised in that** upstream of the fan is fitted a metal grease filter (72), and downstream an active charcoal filter (47) in the central duct (54).

8. Room light (10) according to any of claims 1 to 7, **characterised in that** the carrier element (12) is covered with a cover (42) which lies all round on a lid (20), and in the area lying below a closed chamber (28) of the carrier element (12) has outlet openings (44), approximately all round, for the cleaned room air.

9. Room light (10) according to any of claims 1 to 8, **characterised in that** in the closed chamber (28) of the carrier element (12) is fitted a regulator (34) fully adjustable from the outside for the fan, with a rotary knob (36) and a condenser (38).

## Revendications

1. Lampe d'intérieur (10) à dispositif de filtrage intégré de l'air ambiant, qui comporte un élément porteur (12) du type boîtier, un dispositif d'aspiration d'air fixé à ce dernier à l'aide d'une fente d'aspiration (76) agencée horizontalement dans la zone inférieure de la lampe d'intérieur (10), un canal central (54) traversant verticalement la lampe d'intérieur et prévu pour de l'air ambiant soufflé (A) par un ventilateur incorporé à boîtier (50) de ventilateur et au moins un filtre échangeable (47, 72), **caractérisée en ce que** le dispositif de filtrage de l'air ambiant comprend un boîtier d'introduction (16) à double paroi, agencé dans la zone inférieure et comprenant un espace intermédiaire (62) qui forme la partie horizontale périphérique de la fente d'aspiration (76) conduisant vers le canal central (54), l'espace intermédiaire (62) comportant une plaque interchangeable (80) avec des canaux de diffusion (86) et des ouvertures de sortie (44) latérales dans la zone supérieure de la lampe d'intérieur (10).

2. Lampe d'intérieur (10) selon la revendication 1, **caractérisée en ce que** l'espace intermédiaire horizontal (62) agencé sur toute la périphérie est formé par des brides extérieures, vissées à distance l'une de l'autre, d'une plaque d'introduction supérieure et d'une plaque d'introduction inférieure (58, 60), la plaque d'introduction supérieure (58) étant attachée au boîtier (50) de ventilateur.

3. Lampe d'intérieur (10) selon la revendication 2, **caractérisée en ce que** la configuration de la fente d'aspiration (76) est horizontale ou tronconique ascendante vers la zone du canal central (54) à l'intérieur de l'espace intermédiaire (62).

4. Lampe d'intérieur (10) selon l'une quelconque des revendications 1 à 3, **caractérisée en ce que** la section transversale de la fente d'aspiration (76) s'élargit au moins dans une zone de débouché dans le canal central (54).

5. Lampe d'intérieur (10) selon l'une quelconque des revendications 1 à 4, **caractérisée en ce qu'**un bord (68) replié en collerette verticale vers le bas qui forme l'ouverture centrale dans la plaque d'introduction inférieure (60) forme, en coopération avec un couvercle rapporté positionnable (70), des ouvertures d'aspiration réglables (74) pour l'air pollué (A) du local.

6. Lampe d'intérieur (10) selon l'une quelconque des revendications 1 à 5, **caractérisée en ce que** le ventilateur consiste en un ventilateur (50) tubulaire à couronne mobile entraîné par moteur électrique.

7. Lampe d'intérieur (10) selon l'une quelconque des revendications 1 à 6, **caractérisée en ce qu'**un filtre dégraisseur métallique (72) est installé en amont du ventilateur et un filtre (47) à charbon actif est installé en aval dans le canal central (54).

8. Lampe d'intérieur (10) selon l'une quelconque des revendications 1 à 7, **caractérisée en ce que** l'élément porteur (12) est couvert d'un capot (42) qui repose par sa périphérie sur un couvercle (20) et comporte dans la zone se situant au-dessous d'une chambre (28) fermée de l'élément porteur (12) des orifices (44) de sortie presque tout autour pour l'air ambiant filtré.

9. Lampe d'intérieur (10) selon l'une quelconque des revendications 1 à 8, **caractérisée en ce qu'**un régulateur (34) pour le ventilateur, qui peut être ajusté en continu de l'extérieur et qui est associé à un bouton tournant (36) et à un condensateur (38), est installé dans la chambre fermée (28) de l'élément porteur (12).
